# EUROPÄISCHE PATENTSCHRIFT

(11) **EP 1 591 746 B1**
(45) Veröffentlichungstag und Bekanntmachung des Hinweises auf die Patenterteilung: **15.10.2008**
(21) Anmeldenummer: 05008016.7
(22) Anmeldetag: 13.04.2005
(51) Int. Cl.: F41H 5/26, F41G 1/40

(54) **Kampffahrzeug, insbesondere Schützen- oder Kampfpanzer**
Armoured vehicle, in particular tank
Vehicule blindé, en particulier char

(30) Priorität: 29.04.2004 DE 102004021136
(43) Veröffentlichungstag der Anmeldung: 02.11.2005
(73) Patentinhaber: Krauss-Maffei Wegmann GmbH & Co. KG, 80997 München (DE)
(72) Erfinder: Sprafke, Uwe, Dipl.-Ing., 34270 Schauenburg (DE); Frost, Walter, Dipl.-Ing., 34289 Zierenberg (DE)
(74) Vertreter: Feder, Wolf-Dietrich

(56) Entgegenhaltungen:
- DE-A1- 10 217 177
- FR-A- 2 050 629
- US-B1- 6 377 398

## Beschreibung

Die vorliegende Erfindung betrifft ein Kampffahrzeug, insbesondere einen Schützen- oder Kampfpanzer, mit den Merkmalen aus dem Oberbegriff des Patentanspruchs 1. Ein derartiger Kampfpanzer ist in der DE-A 102 17 177 beschrieben. Ein bei einem derartigen Kampfpanzer zu lösendes Problem besteht in der Anbindung des Turms an die Fahrzeugwanne, wobei zu beachten ist, dass der Ausblickkopf des Rundblick-Sichtgerätes von der Drehbewegung des Turms unabhängige Drehbewegungen um die Drehachse des Turms ausführen kann. Andererseits ist die Hauptmasse des Rundblick-Sichtgerätes im Ausblickkopf konzentriert, und es bestehen zwischen der Waffenoptik, dem Turmdrehlager und der Aufschraubfläche des Rundblick-Sichtgerätes eng tolerierte, mechanische Bearbeitungszusammenhänge.

Besonders kritisch ist die Abstützung des Rundblick-Sichtgerätes, das sehr empfindlich auf Durchbiegungen des Dachs der Fahrzeugwanne und des Turmdachs reagiert. Schließlich besteht bei einer derartigen Anordnung das Problem, den Turm zusammen mit dem Rundblick-Sichtgerät von der Fahrzeugwanne abzuheben, um ihn für sich allein zu betreiben oder zu überprüfen.

Der Erfindung liegt die Aufgabe zugrunde, ein Kampffahrzeug mit den im Oberbegriff des Patentanspruchs 1 beschriebenen Merkmalen so auszubilden, dass einerseits eine besonders exakte Anbindung des Rundblick-Sichtgerätes an den Turm möglich ist und andererseits der Turm in einfacher Weise nach Lösen einiger Verbindungselemente zusammen mit dem Rundblick-Sichtgerät von der Fahrzeugwanne abgehoben werden kann.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Der Grundgedanke der Erfindung besteht darin, den wannenfesten Teil des Rundblick-Sichtgerätes drehbar am Ausblickkopf aufzuhängen und, um sein Mitdrehen mit dem Ausblickkopf zu verhindern, an einem Stützlagerring abzustützen, der fest, aber lösbar mit der Wannenzarge verbunden ist. Der wannenfeste Teil des Rundblick-Sichtgerätes wird dabei durch den Stützlagerring hindurchgeführt. Durch diese Art der Abstützung ist einerseits eine gegen Durchbiegungen des Wannendachs unempfindliche Anbindung möglich und andererseits kann beim Abheben des Turms von der Fahrzeugwanne nach Lösen entsprechender Verbindungselemente der Drehkranz des Turmlagers zusammen mit dem Stützlagerring und dem daran abgestützten Rundblick-Sichtgerät mit abgehoben werden.

Der Stützlagerring kann zweiteilig aufgebaut sein mit einem fest, aber lösbar an der Wannenzarge befestigten Außenring und einem mit dem Außenring verbundenen Innenring, an dem sich der wannenfeste Teil des Rundblick-Sichtgerätes direkt oder indirekt abstützt. Die Verbindung zwischen Außenring und Innenring kann über radial zur Drehachse des Turms verlaufende Streben und/oder Segmente fest und insbesondere einstückig erfolgen.

Die erfindungsgemäße Abstützung des Rundblick-Sichtgerätes ermöglicht auch eine besonders günstige Anordnung eines Schleifrings zur Übertragung von elektrischen Signalen und elektrischer Energie zwischen Fahrzeugwanne und Turm. Die Anordnung kann dabei so sein, dass sich der wannenfeste Teil des koaxial zur Drehachse des Turms liegenden Schleifrings am Stützlagerring abstützt und koaxial zum Schleifring der wannenfest ausgebildete Tubus des Rundblick-Sichtgerätes angeordnet ist, der sich ebenfalls am Stützlagerring abstützt. Der gegenüber dem Tubus und dem Turm drehbare Ausblickkopf kann dann über ein Doppellager gegenüber dem Tubus und dem Turm drehbar am oberen Ende des Tubus auf dem Turmdach angeordnet sein.

Im folgenden wird anhand der beigefügten Zeichnungen ein Ausführungsbeispiel für ein Kampffahrzeug nach der Erfindung näher erläutert.

In den Zeichnungen zeigen
Fig. 1 in perspektivischer, stark schematisierter Darstellung einen Teil der Dachplatte eines Kampffahrzeugs mit einem unbemannten Turm und dem drehbaren Ausblickkopf eines Rundblick-Sichtgerätes;
Fig. 2 in einer gegenüber Fig. 1 vergrößerten Teilseitenansicht das durch den Turm und den Drehkranz des Kampffahrzeugs nach Fig. 1 hindurchgeführte Rundblick-Sichtgerät mit Ausblickkopf;
Fig. 3 die Teile gemäß Fig. 2 in einer Ansicht von hinten;
Fig. 4 die Teile gemäß Fig. 2 und 3 in einer Ansicht von oben;
Fig. 5 die Teile gemäß Fig. 2 bis 4 in einer Ansicht von unten aus Richtung Z in Fig. 2;
Fig. 6 einen Axialschnitt durch Ausblickkopf und Tubus des Rundblick-Sichtgerätes und des Schleifrings im Bereich innerhalb des Drehkranzes nach der Linie A-A in Fig. 3;
Fig. 7 eine teilweise nach der Linie B-B in Fig. 4 geschnittene Darstellung von Ausblickkopf und Tubus des Rundblick-Sichtgerätes und des Schleifrings zusammen mit Drehkranz und Drehkranzantrieb;
Fig. 8 in perspektivischer Darstellung den Drehkranz, den Stützlagerring, den Schleifring und Ausblickkopf und Tubus des Rundblick-Sichtgerätes bei dem Kampffahrzeug nach Fig. 1 bis 7.

Fig. 1 zeigt nur die für die nachfolgende Erläuterung wichtigen Teile eines im übrigen nicht dargestellten Kampffahrzeugs, nämlich einen Teil der Dachplatte 1 einer Fahrzeugwanne, unter welcher ein nicht dargestellter Besatzungsraum angeordnet ist. An der Oberseite der Dachplatte 1 ist in Azimut schwenkbar ein unbemannter Turm 2 angeordnet, in dem eine in Elevation schwenkbare Waffe 3 angeordnet ist. Die Verschwenkung des Turms 2 sowie die Bedienung der Waffe 3 und sonstiger Einrichtungen innerhalb des unbemannten Turms 2 erfolgen ferngesteuert aus der Fahrzeugwanne heraus.

Weiterhin ist oberhalb der Dachplatte des Turms 2 der Ausblickkopf 4.1 eines in der Fahrzeugwanne angeordneten Rundblick-Sichtgerätes, eines Periskops, montiert. Dieser Ausblickkopf 4.1 ist koaxial zur azimutalen Drehachse des Turms 2 angeordnet. Das Rundblick-Sichtgerät ist als glasoptisches Direktsichtgerät ausgebildet und sein Einblickteil ist, wie weiter unten näher erläutert, unterhalb der Dachplatte 1 innerhalb der Fahrzeugwanne angeordnet und über einen optischen Kanal mit dem Ausblickkopf 4.1 verbunden. Der Ausblickkopf 4.1 ist unabhängig von der Stellung und Drehung des Turms 2 gegenüber der Fahrzeugwanne um 360° in Azimut verschwenkbar.

In der Dachplatte 1 sind weiterhin in üblicher Weise Ein-/Ausstiegsluken 1.2, 1.3 und 1.4 angeordnet, um die herum Winkelspiegel 5.1, 5.2 und 5.3 üblicher Bauart liegen.

Im folgenden wird anhand der Fig. 2 bis 8 die genauere Anordnung und Abstützung des Rundblick-Sichtgerätes näher erläutert.

Auf der Dachplatte 1 der Fahrzeugwanne ist eine Wannenzarge 1.1 fest angeordnet, die einen den Turm 2 tragenden Drehkranz mit einem turmfesten Drehkranzteil 6.1 und einem wannenfesten Drehkranzteil 6.2 aufnimmt, wobei am turmfesten Drehkranzteil 6.1 ein Zahnkranz 6.3 angeordnet ist, in den das Abtriebszahnrad 9.1 eines Antriebsmotors 9 zur azimutalen Verdrehung des Turms 2 eingreift.

Wie vor allem Fig. 7 und 8 gut zu entnehmen, ist an der Wannenzarge 1.1 unterhalb der Teile 6.1 und 6.2 des Drehkranzes der Außenring 7.1 eines Stützlagerrings angeschraubt, der über radial zur Drehachse des Turms verlaufende Streben 7.31 und 7.32 sowie ein segmentartiges Teil 7.4 mit einem Innenring 7.2 verbunden ist. Innerhalb des Innenrings 7.2 liegt koaxial zur Drehachse des Turms 2 ein Schleifring zur Übertragung von elektrischen Signalen und elektrischer Energie zwischen Fahrzeugwanne und Turm mit einem turmfesten Schleifringteil 8.1 und einem wannenfesten Schleifringteil 8.2. Dabei stützt sich der wannenfeste Schleifringteil 8.2 über eine Stütze 8.3 am Innenring 7.2 des Stützlagerrings ab.

Der Ausblickkopf 4.1 des Rundblick-Sichtgerätes ist in einer turmfesten Aufnahme 4.24 angeordnet, an die sich ein rohrförmiges Gehäuse 4.2 anschließt, das in den Turm 2 hineingeführt ist und durch das ein wannenfest angeordneter Tubus 4.21 verläuft, der den Sichtkanal des Rundblick-Sichtgerätes enthält. Dieser Tubus 4.21 ist an seinem oberen Ende über ein Doppel-Drehlager 4.23 am Ausblickkopf 4.1 aufgehängt, der hinwiederum gegenüber der Aufnahme 4.24 drehbar gelagert ist. Der Tubus 4.21 stützt sich in seinem unteren Bereich über eine Dichtung 4.22 innerhalb des Schleifrings am rohrförmigen Gehäuse 4.2 ab. An das Unterteil 4.4 des Tubus 4.21 ist über einen Einblicktubus 4.31 der eben-falls wannenfeste Einblickteil 4.3 des Rundblick-Sichtgerätes angeschlossen. Der Einblicktubus ist mittels einer Rohrschelle 4.32 mit der Strebe 7.31 des Stützlagerrings und damit indirekt mit dem Innenring 7.2 verbunden. Damit ist er bei einer Drehung des Turms 2 oder des Ausblickkopfs 4.1 am Mitdrehen gehindert.

Der Antriebsmotor 9 für die Drehbewegung des Turms 2 ist durch eine Ausnehmung im Segment 7.4 des Stützlagerrings geführt, an dem auch eine Zurrung 10 für den Drehkranz sowie ein Stellungsgeber 11 angeordnet sind.

## Patentansprüche

1. Kampffahrzeug, insbesondere Schützen- oder Kampfpanzer, mit einer von einem Fahrwerk getragenen Fahrzeugwanne, in welcher ein Besatzungsraum angeordnet ist und an deren Oberseite über einen an einer fest mit der Dachplatte (1) verbundenen Wannenzarge (1.1) angeordneten Drehkranz (6.1-6.2) ein in Azimut schwenkbarer, unbemannter Turm (2) angeordnet ist, wobei oberhalb des Turmdachs der Ausblickkopf (4.1) eines als glasoptisches Direktsichtgerät ausgebildeten Rundblick-Sichtgerätes auf der azimutalen Drehachse des Turms (2) angeordnet ist und koaxial zu dieser Drehachse in einem durch den Turm (2) verlaufenden Tubus (4.21) der den Ausblickkopf (4.1) mit dem im Besatzungsraum angeordneten Einblickteil (4.3) des Rundblick-Sichtgeräts verbindende Sichtkanal geführt ist und mindestens der Ausblickkopf (4.1) unabhängig von der Stellung und Drehung des Turms (2) gegenüber der Fahrzeugwanne um mindestens 360° in Azimut verschwenkbar ist und der wannenfeste Teil (4.3-4.4) des Rundblick-Sichtgeräts mindestens teilweise im Besatzungsraum angeornet ist, **dadurch gekennzeichnet, dass** der wannenfeste Teil (4.3 - 4.4) des Rundblick-Sichtgerätes drehbar am Ausblickkopf (4.1) aufgehängt und durch einen Stützlagerring (7.1 - 7.2) geführt ist, an dem er sich mindestens in radialer Richtung zur Drehachse des Turms (2) abstützt, und der Stützlagerring (7.1-7.2) fest, aber lösbar mit der Wannenzarge (1.1) verbunden ist.

2. Kampffahrzeug nach Anspruch 1, **dadurch gekennzeichnet, dass** der Stützlagerring einen Außenring (7.1) aufweist, der fest, aber lösbar mit der Wannenzarge (1.1) derart verbunden ist, dass er nach Lösen von Verbindungselementen gemeinsam mit dem Drehkranz (6.1-6.2) und dem Turm (2) von der Fahrzeugwanne abhebbar ist, sowie einen mit dem Außenring (7.1) verbundenen Innenring (7.2), an dem sich der wannenfeste Teil (4.4) des Rundblick-Sichtgerätes direkt oder indirekt abstützt.

3. Kampffahrzeug nach Anspruch 2, **dadurch gekennzeichnet, dass** Außenring (7.1) und Innenring (7.2) über radial verlaufende Streben (7.31, 7.32) und/oder Segmente (7.4) fest und insbesondere einstückig miteinander verbunden sind.

4. Kampffahrzeug nach einem der Ansprüche 1-3, **dadurch gekennzeichnet, dass** durch den Stützlagerring (7.1-7.2) der wannenfeste Teil (8.2) eines koaxial zur Drehachse des Turms angeordneten Schleifrings zur Übertragung von elektrischen Signalen und elektrischer Energie zwischen Fahrzeugwanne und Turm geführt ist, der sich am Stützlagerring (7.1-7.2) abstützt, und koaxial zum Schleifring der wannenfest ausgebildete Tubus 4.21-4.4) des Rundblick-Sichtgerätes angeordnet ist.

5. Kampffahrzeug nach Anspruch 4, **dadurch gekennzeichnet, dass** der wannenfeste Tubus (4.21) durch ein turmfestes, rohrförmiges Gehäuse (4.2) geführt ist, an dessen oberem, im Bereich des Turmdachs liegenden Ende eine turmfeste Aufnahme (4.24) für den gegenüber dem Turm (2) drehbaren Ausblickkopf (4.1) angeordnet ist.

6. Kampffahrzeug nach Anspruch 5, **dadurch gekennzeichnet, dass** der Ausblickkopf (4.1) über ein Doppellager (4.23) gegenüber dem wannenfesten Tubus (4.21) und gegenüber dem Turm (2) drehbar am oberen Ende des Tubus aufdem Turmdach angeordnet ist.

7. Kampffahrzeug nach Anspruch 3, **dadurch gekennzeichnet, dass** in einem Durchbruch eines den Innenring (7.2) mit dem Außenring (7.1) verbindenden Segments (7.4) der Antriebsmotor (9) für die Drehung des Turms auf dem Drehkranz (6.1-6.2) angeordnet ist.

## Claims

1. Combat vehicle, in particular an armoured personnel carrier or combat tank, having a vehicle hull, which is carried by a chassis and in which a crew compartment is disposed and on top of which an unmanned turret (2) that is pivotable in azimuth is disposed by means of a turntable (6.1, 6.2), which is disposed on a hull frame (1.1) connected in a fixed manner to the roof panel (1), wherein above the turret roof the viewing head (4.1) of a panoramic sight in the form of a glass optical direct viewing device is disposed on the azimuthal axis of rotation of the turret (2), and extending coaxially with said axis of rotation in a tube (4.21) running through the turret (2) is the viewing channel that connects the viewing head (4.1) to the eyepiece (4.3) of the panoramic sight disposed in the crew compartment, and at least the viewing head (4.1) is pivotable through at least 360° in azimuth independently of the position and rotation of the turret (2) relative to the vehicle hull and the hull-fixed part (4.3 - 4.4) of the panoramic sight is disposed at least partially in the crew compartment, **characterized in that** the hull-fixed part (4.3 - 4.4) of the panoramic sight is suspended rotatably from the viewing head (4.1) and passed through a support bearing ring (7.1 - 7.2), on which it is supported at least in radial direction relative to the axis of rotation of the turret (2), and the support bearing ring (7.1 - 7.2) is connected in a fixed but detachable manner to the hull frame (1.1).

2. Combat vehicle according to claim 1, **characterized in that** the support bearing ring comprises an outer ring (7.1), which is connected in a fixed but detachable manner to the hull frame (1.1) in such a way that after loosening connection elements it may be lifted jointly with the turntable (6.1 - 6.2) and the turret (2) off the vehicle hull, and an inner ring (7.2), which is connected to the outer ring (7.1) and on which the hull-fixed part (4.4) of the panoramic sight is supported directly or indirectly.

3. Combat vehicle according to claim 2, **characterized in that** outer ring (7.1) and inner ring (7.2) are connected in a fixed and in particular integral manner to one another by radially extending struts (7.31, 7.32) and/or segments (7.4).

4. Combat vehicle according to one of claims 1-3, **characterized in that** through the support bearing ring (7.1-7.2) the hull-fixed part (8.2) of a slipring disposed coaxially with the axis of rotation of the turret for the transfer of electrical signals and electrical energy between vehicle hull and turret extends, which is supported on the support bearing ring (7.1, 7.2), and the hull-fixed tube 4.21-4.4) of the panoramic sight is disposed coaxially with the slipring.

5. Combat vehicle according to claim 4, **characterized in that** the hull-fixed tube (4.21) extends through a turret-fixed, tubular housing (4.2), on the top end of which situated in the region of the turret roof there is disposed a turret-fixed receiver (4.24) for the viewing head (4.1), which is rotatable relative to the turret (2).

6. Combat vehicle according to claim 5, **characterized in that** the viewing head (4.1) is disposed by means of a double bearing (4.23) rotatably relative to the hull-fixed tube (4.21) and relative to the turret (2) on the top end of the tube at the turret roof.

7. Combat vehicle according to claim 3, **characterized in that** the drive motor (9) for rotation of the turret on the turntable (6.1-6.2) is disposed in a through-opening of a segment (7.4) that connects the inner ring (7.2) to the outer ring (7.1).

## Revendications

1. Véhicule de combat, en particulier char d'assaut ou de combat, comportant une caisse portée par un train de roulement, dans laquelle est logé un compartiment pour la troupe et sur le côté supérieur de laquelle est montée une tourelle (2) sans tireur, apte à pivoter en azimut par l'intermédiaire d'une couronne d'orientation (6.1-6.2), montée sur un châssis (1.1) de la caisse assemblé de manière fixe avec le panneau formant le toit (1), tandis qu'au-dessus du toit de la tourelle, la tête de viseur (4.1) d'un dispositif de visée périphérique, réalisé sous forme de dispositif de visée directe avec une optique en verre, est disposée sur l'axe de rotation azimutal de la tourelle (2) et est guidée coaxialement à cet axe de rotation dans un canal d'observation qui, par l'intermédiaire d'un tube (4.21) traversant la tourelle (2), relie la tête de viseur (4.1) à un monoculaire d'observation (4.3), monté dans le compartiment de la troupe, du dispositif de visée périphérique, et au moins la tête de viseur (4.1) est apte à pivoter en azimut par rapport à la caisse du véhicule sur au moins 360°, indépendamment de la position et de la rotation de la tourelle (2), et la partie (4.3-4.4), solidaire de la caisse, du dispositif de visée périphérique est montée au moins en partie dans le compartiment de la troupe, **caractérisé en ce que** la partie (4.3-4.4), solidaire de la caisse, du dispositif de visée périphérique est suspendue de manière à pouvoir tourner sur la tête de viseur (4.1) et est guidée à travers une bague de palier support (7.1-7.2), sur laquelle elle prend appui au moins dans le sens radial par rapport à l'axe de rotation de la tourelle (2), et la bague de palier support (7.1-7.2) est assemblée de manière fixe, mais amovible avec le châssis (1.1) de la caisse.

2. Véhicule de combat selon la revendication 1, **caractérisé en ce que** la bague de palier support comporte une bague extérieure (7.1), qui est assemblée de manière fixe, mais amovible avec le châssis (1.1) de la caisse, de telle sorte qu'après la désolidarisation d'éléments d'assemblage, elle peut être détachée de la caisse du véhicule, conjointement avec la couronne d'orientation (6.1-6.2) et la tourelle (2), ainsi qu'une bague intérieure (7.2), qui est reliée à la bague extérieure (7.1) et sur laquelle prend appui directement ou indirectement la partie (4.4), solidaire de la caisse, du dispositif de visée périphérique.

3. Véhicule de combat selon la revendication 2, **caractérisé en ce que** la bague extérieure (7.1) et la bague intérieure (7.2) sont reliées entre elles de manière fixe et, en particulier, d'une seule pièce, par l'intermédiaire de traverses (7.31) orientées radialement et/ou de segments (7.4).

4. Véhicule de combat selon l'une quelconque des revendications 1 à 3, **caractérisé en ce qu'**à travers la bague de palier support (7.1-7.2) est guidée la partie (8.2), solidaire de la caisse, d'une bague collectrice, qui est destinée à la transmission des signaux électrique et de l'énergie électrique entre la caisse du véhicule et la tourelle et qui est agencée coaxialement à l'axe de rotation de la tourelle et prend appui sur la bague de palier support (7.1-7.2), et le tube (4.21-4.4) solidaire de la caisse est agencé coaxialement à la bague collectrice.

5. Véhicule de combat selon la revendication 4, **caractérisé en ce que** le tube (4.21) solidaire de la caisse est guidé à travers un carter (4.2) tubulaire, solidaire de la tourelle et sur l'extrémité supérieure duquel, située dans la zone du toit de tourelle, est agencé un logement (4.24), solidaire de la tourelle, pour la tête de viseur (4.1) rotative par rapport à la tourelle (2).

6. Véhicule de combat selon la revendication 5, **caractérisé en ce que** la tête de viseur (4.1) est montée sur le toit de tourelle sur l'extrémité supérieure du tube, de manière à pouvoir tourner par l'intermédiaire d'un double palier (4.23) par rapport au tube (4.21) solidaire de la caisse et par rapport à la tourelle (2).

7. Véhicule de combat selon la revendication 3, **caractérisé en ce que** le moteur d'entraînement (9) pour la rotation de la tourelle sur la couronne d'orientation (6.1.6.2) est monté dans un passage d'un segment (7.4) reliant la bague intérieure (7.2) à la bague extérieure (7.1).
